# EUROPÄISCHE PATENTSCHRIFT

(11) **EP 1 509 684 B1**
(45) Veröffentlichungstag und Bekanntmachung des Hinweises auf die Patenterteilung: **03.06.2009**
(21) Anmeldenummer: 03722513.3
(22) Anmeldetag: 19.04.2003
(51) Int. Cl.: F01L 1/34, F01L 1/344

(54) **VORRICHTUNG ZUR RELATIVEN WINKELVERSTELLUNG ZWISCHEN ZWEI ROTIERENDEN ELEMENTEN**
DEVICE FOR EFFECTING THE RELATIVE ANGULAR ADJUSTMENT BETWEEN TWO ROTATING ELEMENTS
DISPOSITIF DE REGLAGE ANGULAIRE RELATIF DE DEUX ELEMENTS ROTATIFS

(30) Priorität: 01.06.2002 DE 10224446
(43) Veröffentlichungstag der Anmeldung: 02.03.2005
(73) Patentinhaber: Daimler AG, 70327 Stuttgart (DE)
(72) Erfinder: VON GAISBERG-HELFENBERG, Alexander, 71717 Beilstein (DE)
(74) Vertreter: JENSEN & SON
(86) Internationale Anmeldenummer: PCT/EP2003/004105
(87) Internationale Veröffentlichungsnummer: WO 2003/102381

(56) Entgegenhaltungen:
- DE-A- 4 101 676
- DE-A- 4 110 195
- DE-A- 19 640 943
- US-A- 4 494 496
- US-B1- 6 257 186

## Beschreibung

Die Erfindung betrifft eine Vorrichtung zur relativen Winkelverstellung zwischen zwei rotierenden, antriebsverbundenen Elementen gemäss dem Oberbegriff des Anspruches 1.

Vorrichtungen der eingangs genannten Art sind beispielsweise bei Brennkraftmaschinen bekannt und werden dort zur relativen Winkelverstellung der Nockenwelle gegenüber der diese antreibenden Kurbelwelle vorgesehen. Durch diesen Eingriff in die Ventiltriebskinematik werden die Phasenlage der Ventilöffnung, die Öffnungsdauer und der Ventilhub in Grenzen variabel beeinflusst.

Aus der DE 100 36 275 A1 ist eine gattungsgemässe Vorrichtung zur relativen Winkelverstellung zwischen einer Nockenwelle und einer Kurbelwelle einer Brennkraftmaschine bekannt. Der Nockenwelle ist im Antrieb von der Kurbelwelle ein Kettenrad zugeordnet, das die Nockenwelle unter Vermittlung eines Übertragungsgliedes antreibt. Das Übertragungsglied erlaubt es eine Veränderung der relativen Winkelstellung der beiden rotierenden Elemente einzustellen. Diese Veränderung wird durch einen elektrischen Stellantrieb bewirkt, dessen Rotor eine Stellwelle des Übertragungsgliedes beaufschlagt und der in jedem Betriebszustand der Vorrichtung mitdreht.

Bei durch Schwingungen ausgelösten Trägheitskräften auf den Rotor des Stellantriebes oder die Stellwelle des Übertragungsgliedes können unerwünschte Verstellungen der relativen Winkelstellung erfolgen. Dies muss vom Stellantrieb ausgeregelt werden und erfordert einen permanenten Energieeinsatz. Bei Ausfall des Stellantriebs ist diese Funktion nicht mehr möglich, es erfolgen unkontrollierte Verstellungen, die den Betrieb der Brennkraftmaschine erschweren und möglicherweise die Brennkraftmaschine beschädigen können. Da der Stellantrieb permanent mitlaufen muss, kann sich dieser auch im Normalbetrieb unzulässig erwärmen. In einem solchen Fall müsste die Brennkraftmaschine um eine Beschädigung des Stellantriebes zu vermeiden, stillgesetzt werden.

Zum allgemeinen technischen Hintergrund wird noch auf die DE 100 38 354 A1 und die DE 41 10 195 A1 verwiesen.

Der Erfindung liegt die Aufgabe zugrunde, eine Vorrichtung zu schaffen, bei welcher der Stellantrieb einen geringen elektrischen Energieverbrauch und die Vorrichtung einen sicheren Notlauf aufweist.

Diese Aufgabe wird erfindungsgemäss durch die im Kennzeichen des Patentanspruchs 1 gegebenen Merkmale gelöst.

Ein wesentlicher Vorteil der Erfindung besteht darin, dass im Normalbetrieb das Übertragungsglied bei unveränderter relativer Winkelstellung der beiden rotierenden Elemente blockiert werden kann und der Stellantrieb keine Energie benötigt. Dies führt zu einem insgesamt geringeren Energieverbrauch und damit zu einer geringeren Wärmebelastung des Stellantriebes. Sollte es dennoch zu einer unzulässigen Erwärmung des Stellantriebs kommen, kann dieser bei laufender Brennkraftmaschine zur Abkühlung stillgesetzt werden, ohne dass es zu einer unkontrollierten Verstellung der relativen Winkelstellung der beiden rotierenden Elemente führt. In einer besonderen Ausgestaltung der Erfindung, bei der im unbestromten Zustand des Stellantriebes, dessen Rotor mit mindestens einem der rotierenden Elemente wirkverbunden ist, erfolgt bei Ausfall des Stellantriebes eine automatische Blockierung des Übertragungsgliedes, somit ist ein problemloser Notlauf gewährleistet.

Weitere Ausgestaltungen und Vorteile der Erfindung gehen aus den übrigen Unteransprüchen und der Beschreibung hervor.

Nachstehend wird die Erfindung anhand einer schematisierten, teilweisen Schnittdarstellung erläutert, die einen Ausschnitt aus einem Nockenwellenantrieb einer Brennkraftmaschine mit einer erfindungsgemässen Vorrichtung zeigt.

In der teilweise im Schnitt gezeigten Schemadarstellung des Nockenwellenantriebes einer Brennkraftmaschine ist mit 1 ein rotierendes Element, das als Nockenwelle ausgebildet ist, bezeichnet. Dem rotierenden Element 1 ist im Antrieb von einer nicht dargestellten Kurbelwelle der Brennkraftmaschine ein weiteres rotierendes Element 2, welches als Kettenrad ausgeführt ist, zugeordnet. Das rotierende Element 2 treibt das rotierende Element 1 unter Vermittlung eines Übertragungsgliedes 3 an, so dass das rotierende Element 1 und das rotierende Element 2 die gleiche Drehzahl aufweisen. Das an seinem Umfang eine Kette tragende, rotierende Element 2 ist konzentrisch zum rotierenden Element 1 angeordnet und umschliesst dieses, wobei das Übertragungsglied 3 zwischen dem rotierenden Element 1 und dem rotierenden Element 2 liegt. Dieses nicht näher dargestellte Übertragungsglied 3 kann beispielsweise als Planetengetriebe, Taumelscheibengetriebe o.ä. ausgebildet sein und weist eine Stellwelle 4 auf, die von einem Rotor 5a eines elektrischen Stellantriebes 5 beaufschlagt wird. Das zum Verstellen erforderliche Antriebsmoment wird zwischen dem Rotor 5a und einem Stator 5b des Stellantriebes 5 erzeugt.

Durch eine Relativdrehung der Stellwelle 4 können die beiden rotierenden Elemente 1, 2 in ihrer relativen Winkelstellung zueinander verändert werden. Die Relativdrehung der Stellwelle 4 wird über den Rotor 5a des Stellantriebes 5 bewirkt.

Um einen niedrigen Energieverbrauch und eine zuverlässige Notlauffunktion zu erreichen, ist die Stellwelle 4 erfindungsgemäss mit einem der rotierenden Elemente 1 oder 2 wirkverbindbar, wobei im Ausführungsbeispiel die Wirkverbindung zwischen Stellwelle 4 und rotierendem Element 2 dargestellt ist. Die Wirkverbindung der Stellwelle 4 mit dem rotierenden Element 2 erfolgt durch den Rotor 5a des Stellantriebes 5, der axial verschieblich mit der Stellwelle 4 verbunden ist. Durch die Wirkverbindung der Stellwelle 4 mit dem rotierenden Element 2 wird das Übertragungsglied 3 blockiert, wodurch die relative Winkelstellung der beiden rotierenden Elemente 1 und 2 konstant bleibt.

Bei unbestromtem Stellantrieb ist der Rotor 5a mit dem rotierenden Element 2 wirkverbunden. Die Wirkverbindung zwischen Rotor 5a und rotierendem Element 2 erfolgt durch eine Axialkraftbeaufschlagung F_{A1} des Rotors 5a, wobei die Beaufschlagung mittels einer Tellerfeder 6 erzeugt wird. Zur Erzeugung dieser Axialkraft F_{A1} können auch andere Wirkprinzipien herangezogen werden.

Bei bestromtem Stellantrieb ist die Wirkverbindung zwischen Rotor 5a und rotierendem Element 2 gelöst um die elektrische Antriebsleistung des Stellantriebs 5 gering zu halten. Vorteilhafterweise ist bei bestromtem Stellantrieb 5 eine Axialkraftkomponente F_{A2} zwischen Stator 5b und Rotor 5a des Stellantriebes 5 wirksam. Dies kann beispielsweise durch einen Axialversatz 7 zwischen Stator 5b und Rotor 5a erfolgen, da durch diesen Versatz 7 die Magnetkraftwirkung zwischen Rotor 5a und Stator 5b diese Axialkraftkomponente F_{A2} hervorruft.

Um den Rotor 5a nicht gehäusefest zu lagern und dadurch Reibungsverluste zu erzeugen, ist der Rotor 5a auf dem rotierenden Element 1 gelagert, wobei auch eine Lagerung auf einem anderen rotierenden Element, wie beispielsweise der Stellwelle 4, denkbar ist.

Die Wirkverbindung zwischen der Stellwelle 4 und einem der rotierenden Elemente 1, 2 kann auch durch ein hier nicht dargestelltes, separat anzusteuerndes Bauteil erfolgen. Das Bauteil kann als reibschlüssiges Verbindungselement, wie beispielsweise eine Bremse, und/oder als formschlüssiges Verbindungselement, wie beispielsweise eine Kupplung, und/oder ein kraftschlüssiges Verbindungselement, wie beispielsweise eine Magnetkupplung, ausgebildet sein.

Jede der oben beschrieben Wirkverbindungsmöglichkeiten kann vorteilhafterweise reibschlüssig erfolgen.

## Patentansprüche

1. Vorrichtung zur relativen Winkelverstellung zwischen zwei rotierenden, antriebsverbundenen Elementen (1, 2), die über ein eine Stellwelle (4) aufweisendes Übertragungsglied (3) verbunden sind, das über einen Rotor (5a) eines elektrischen Stellantriebs (5) beaufschlagt ist, und über das durch Veränderung seiner Relativlage zu den rotierenden Elementen (1, 2) deren relative Winkelstellung veränderbar ist,
**dadurch gekennzeichnet,**
**dass** die Stellwelle (4) mit mindestens einem der rotierenden Elemente (1, 2) schaltbar wirkverbunden ist.

2. Vorrichtung nach Anspruch 1,
**dadurch gekennzeichnet,**
**dass** durch die Wirkverbindung der Stellwelle (4) mit einem der rotierenden Elemente (1, 2) die relative Winkelstellung der beiden rotierenden Elemente (1, 2) im wesentlichen konstant bleibt.

3. Vorrichtung nach Anspruch 1 oder 2,
**dadurch gekennzeichnet,**
**dass** die Wirkverbindung der Stellwelle (4) mit einem der rotierenden Elemente (1, 2) durch den Rotor (5a) des Stellantriebes (5) erfolgt.

4. Vorrichtung nach Anspruch 3,
**dadurch gekennzeichnet,**
**dass** bei unbestromtem Stellantrieb (5), dessen Rotor (5a) mit mindestens einem der rotierenden Elemente (1, 2) wirkverbunden ist.

5. Vorrichtung nach Anspruch 3 oder 4,
**dadurch gekennzeichnet,**
**dass** die Wirkverbindung zwischen Rotor (5a) und rotierendem Element (1, 2) durch eine Axialkraftbeaufschlagung (FA1) des Rotors (5a) erfolgt.

6. Vorrichtung nach Anspruch 3,
**dadurch gekennzeichnet,**
**dass** bei bestromtem Stellantrieb (5) die Wirkverbindung gelöst ist.

7. Vorrichtung nach Anspruch 3 oder 6,
**dadurch gekennzeichnet,**
**dass** bei bestromtem Stellantrieb (5) eine Axialkraft (FA2) zwischen einem Stator (5b) und dem Rotor (5a) des elektrischen Stellantriebs (5) wirksam wird.

8. Vorrichtung nach Anspruch 7,
**dadurch gekennzeichnet,**
**dass** die Axialkraftwirkung (FA2) zwischen Stator (5b) und Rotor (5a) durch einen axialen Versatz (7) zwischen Stator (5b) und Rotor (5a) verursacht wird.

9. Vorrichtung nach einem der vorhergehenden Ansprüche,
**dadurch gekennzeichnet,**
**dass** der Rotor (5a) des elektrischen Stellantriebs (5) auf einem der rotierenden Elemente (1, 2) gelagert ist.

10. Vorrichtung nach einem der vorhergehenden Ansprüche,
**dadurch gekennzeichnet,**
**dass** der Rotor (5a) des elektrischen Stellantriebs (5) mit einer Stellwelle (4) unmittelbar verbunden ist.

11. Vorrichtung nach Anspruch 1,
**dadurch gekennzeichnet,**
**dass** die Wirkverbindung zwischen der Stellwelle (4) und dem rotierenden Element (1, 2) durch ein separat anzusteuerndes Bauteil erfolgt.

12. Vorrichtung nach Anspruch 11,
**dadurch gekennzeichnet,**
**dass** das separat anzusteuernde Bauteil eine reibschlüssige und/oder eine formschlüssige und/oder eine kraftschlüssige Verbindung herbeiführt.

13. Vorrichtung nach einem der vorhergehenden Ansprüche,
**dadurch gekennzeichnet,**
**dass** die Wirkverbindung reibschlüssig erfolgt.

## Claims

1. Device for effecting the relative angular adjustment between two drive-connected rotating elements (1, 2) which are connected via a transmission member (3) with a control shaft (4), which is capable of being acted on via a rotor (5a) of an electric actuator (5) and by means of which the relative angular position of the rotating elements (1, 2) can be changed by altering its position relative thereto,
**characterised in that**
the control shaft (4) is in switchable active connection with at least one of the rotating elements (1, 2).

2. Device according to claim 1,
**characterised in that**
the relative angular position of the two rotating elements (1, 2) remains substantially constant owing to the active connection of the control shaft (4) with one of the rotating elements (1, 2).

3. Device according to claim 1 or 2,
**characterised in that**
the active connection of the control shaft (4) with one of the rotating elements (1, 2) is effected by the rotor (5a) of the actuator (5).

4. Device according to claim 3,
**characterised in that**
the rotor (5a) is in active connection with at least one of the rotating elements (1, 2) while no current is applied to the actuator (5).

5. Device according to claim 3 or 4,
**characterised in that**
the active connection between the rotor (5a) and the rotating element (1, 2) is effected by an axial force (FA1) being applied to the rotor (5a).

6. Device according to claim 3,
**characterised in that**
the active connection is cancelled while a current is applied to the actuator (5).

7. Device according to claim 3 or 6,
**characterised in that**
an axial force (FA2) acts between a stator (5b) and the rotor (5a) of the electric actuator (5) while a current is applied to the actuator (5).

8. Device according to claim 7,
**characterised in that**
the action of the actual force (FA2) between the stator (5b) and the rotor (5a) is caused by an axial offset (7) between the stator (5b) and the rotor (5a).

9. Device according to any of the preceding claims,
**characterised in that**
the rotor (5a) of the electric actuator (5) is bearing-mounted on one of the rotating elements (1, 2).

10. Device according to any of the preceding claims,
**characterised in that**
the rotor (5a) of the electric actuator (5) is directly connected to a control shaft (4).

11. Device according to claim 1,
**characterised in that**
the active connection between the control shaft (4) and the rotating element (1, 2) is effected by a separately driven component.

12. Device according to claim 11,
**characterised in that**
the separately driven component effects a frictional and/or positive and/or non-positive connection.

13. Device according to any of the preceding claims,
**characterised in that**
the active connection is a frictional connection.

## Revendications

1. Dispositif de réglage angulaire relatif entre deux éléments (1, 2) rotatifs, reliés en entraînement, qui sont assemblés par un élément (3) de transmission présentant un arbre (4) de réglage, lequel élément est alimenté par un rotor (5a) d'un mécanisme (5) d'entraînement électrique, et par lequel en modifiant sa position relative par rapport aux éléments (1, 2) rotatifs leur réglage angulaire relatif peut être modifié,
**caractérisé en ce que**
l'arbre (4) de réglage est en liaison fonctionnelle avec au moins un des éléments (1, 2) rotatifs pour pouvoir être commuté.

2. Dispositif selon la revendication 1,
**caractérisé en ce que**
le réglage angulaire relatif des deux éléments (1, 2) rotatifs demeure essentiellement constant par la liaison fonctionnelle de l'arbre (4) de réglage avec l'un des éléments (1, 2) rotatifs.

3. Dispositif selon la revendication 1 ou 2,
**caractérisé en ce que**
la liaison fonctionnelle de l'arbre (4) de réglage avec l'un des éléments (1, 2) rotatifs s'effectue au moyen du rotor (5a) du mécanisme (5) d'entraînement.

4. Dispositif selon la revendication 3,
**caractérisé en ce que**
le rotor (5a) est en liaison fonctionnelle avec au moins l'un des éléments (1, 2) rotatifs lorsque le mécanisme (5) d'entraînement est hors tension.

5. Dispositif selon la revendication 3 ou 4,
**caractérisé en ce que**
la liaison fonctionnelle entre le rotor (5a) et l'élément (1, 2) rotatif s'effectue par une sollicitation de force axiale (FA1) du rotor (5a).

6. Dispositif selon la revendication 3,
**caractérisé en ce que**
la liaison fonctionnelle se détache lorsque le mécanisme (5) d'entraînement est sous tension.

7. Dispositif selon la revendication 3 ou 6,
**caractérisé en ce que**
lorsque le mécanisme (5) d'entraînement est sous tension, une force (FA2) axiale agit entre un stator (5b) et le rotor (5a) du mécanisme (5) d'entraînement électrique.

8. Dispositif selon la revendication 7,
**caractérisé en ce que**
l'effet (FA2) dynamique axial entre le stator (5b) et le rotor (5a) est provoqué par un décalage (7) axial entre le stator (5b) et le rotor (5a).

9. Dispositif selon l'une quelconque des revendications précédentes,
**caractérisé en ce que**
le rotor (5a) du mécanisme (5) d'entraînement électrique est monté sur l'un des éléments (1, 2) rotatifs.

10. Dispositif selon l'une quelconque des revendications précédentes,
**caractérisé en ce que**
le rotor (5a) du mécanisme (5) d'entraînement électrique est directement relié à un arbre (4) de réglage.

11. Dispositif selon la revendication 1,
**caractérisé en ce que**
la liaison fonctionnelle entre l'arbre (4) de réglage et l'élément (1, 2) rotatif s'effectue par un élément constitutif à actionner séparément.

12. Dispositif selon la revendication 11,
**caractérisé en ce que**
l'élément constitutif à actionner séparément engendre une liaison par friction et / ou positive et / ou à force.

13. Dispositif selon l'une quelconque des revendications précédentes,
**caractérisé en ce que**
la liaison fonctionnelle s'effectue par friction.
